# EUROPÄISCHE PATENTSCHRIFT

(11) **EP 1 887 144 B1**
(45) Veröffentlichungstag und Bekanntmachung des Hinweises auf die Patenterteilung: **10.02.2010**
(21) Anmeldenummer: 06016015.7
(22) Anmeldetag: 01.08.2006
(51) Int. Cl.: E01H 10/00, E01C 19/20, A01C 17/00

(54) **Winterdienst-Streufahrzeug**
Spreading vehicle for servicing of roads in winter
Epandeuse pour le traitement hivernal de chaussées

(43) Veröffentlichungstag der Anmeldung: 13.02.2008
(73) Patentinhaber: Küpper-Weisser GmbH, D-78199 Bräunlingen (DE); Wurz, Dieter, Prof. Dr.-Ing., 76530 Baden-Baden (DE)
(72) Erfinder: Wurz, Dieter, Prof.Dr.-Ing., 76530 Baden- Baden (DE); Rosenstihl, Paul, 78199 Bräulingen (DE)
(74) Vertreter: Klunker . Schmitt-Nilson . Hirsch

(56) Entgegenhaltungen:
- DE-C1- 3 325 940
- FR-A- 1 195 135
- JP-A- 2006 161 471
- US-A- 4 978 068
- US-A1- 2003 155 453

## Beschreibung

Die Erfindung betrifft ein Streugerät für ein oder an einem Streufahrzeug sowie ein mit dem Streugerät ausgerüstetes Winterdienst-Streufahrzeug, wobei das Streugerät einen Streugutbehälter und eine Streuvorrichtung umfasst, die einen um eine im Wesentlichen vertikale Achse rotierenden Streuteller zum fächerartigen Ausstreuen von Streugut aus dem Streugutbehälter besitzt.

Winterdienst-Streugeräte dieser Bauart sind in der Regel so eingerichtet, dass sie in der Lage sind, sowohl sogenanntes abstumpfendes Streugut - nämlich Sand oder Split - als auch Taustoffe - insbesondere Salze - in trockenem oder angefeuchtetem Zustand auszustreuen. Dabei wird Streusalz häufig vor oder während des Ausstreuvorgangs mit einer dosiert beigegebenen Flüssigkeit angefeuchtet, der sogenannten Sole, damit es auf den Verkehrsflächen besser haftet und sowohl während als auch nach dem Ausstreuen durch den natürlichen Wind oder den Fahrtwind des Streufahrzeugs oder anderer Fahrzeuge wesentlich weniger der Gefahr ausgesetzt ist, verweht zu werden.

Lange Zeit hat man die Qualität von Streugeräten im Rahmen eines Stillstandsversuchs bewertet und optimiert. Beim Stillstandsversuch wird das Streubild hinter einem stehenden Fahrzeug beobachtet. Derartige Versuche lassen den Fahrtwindeinfluss außer Acht, der bei hohen Geschwindigkeiten selbst bei angefeuchtetem Streugut noch sehr große Verwirbelungs- und Verwehungseffekte verursacht. Daher wird das Streubild inzwischen hinter einem sich fortbewegenden Streufahrzeug untersucht, wobei für den Einsatz auf Autobahnen Spitzengeschwindigkeiten von mehr als 60 km/h zu berücksichtigen sind. Während sich im Fahrtwindnachlauf des Streufahrzeugs bereits bei Geschwindigkeiten unter 40 km/h Wirbel bilden, die sich entsprechend der Theorie der Kármán'schen Wirbelstraße abwechselnd auf der linken bzw. rechten Seite vom Fahrzeugende ablösen und wie große aerodynamische Besen hinter dem Fahrzeug von links nach rechts bzw. von rechts nach links über die Straße fegen und den gleichmäßigen Streugutaustrag erheblich beeinträchtigen, kommt es bei höheren Geschwindigkeiten aufgrund der dementsprechend hohen Reynolds-Zahlen zu einem Übergang von einer regelmäßigen Wirbelstraße zu einer turbulenten Nachlaufströmung mit unregelmäßigen Wirbeln, die sehr grobskalig und besonders e-nergiereich sind.

In der DE 33 25 940 C1 wurde bereits 1983 vorgeschlagen, zur Vermeidung der Verwirbelungs- und Verwehungseffekte bei schnell fahrenden Streufahrzeugen oberhalb der Streuvorrichtung Fahrtwindleitflächen anzuordnen, die den seitlichen und/oder oberen Fahrtwind erfassen und derart nach unten auf den vom Streuteller erzeugten Streugutfächer leiten, dass das den Streuteller fächerförmig verlassende Streugut während seines Fluges durch die von oben nach unten gerichtete Luftströmung unmittelbar auf die zu bestreuende Verkehrsfläche gedrückt wird. Dabei kann die Fahrtwindleitfläche als ebene oder gewölbte, von vorn oben nach hinten unten geneigte Wand, als haubenartiger Windtunnel oder als muschelförmige Haube mit sich nach unten verengender Form ausgebildet sein.

Der nach unten gerichtete Luftstrom beeinflusst allerdings auch die Flugbahn des Streustoffs und dadurch das sich auf der Fahrbahn ausbildende Streubild, wobei sich dieser Einfluss sowohl mit zunehmender Fahrgeschwindigkeit aufgrund der dadurch erhöhten Fahrtwindgeschwindigkeit als auch mit unterschiedlichen Streustoffarten ändert. Eine automatische Steuerung der Fahrtwindleitflächen-Positionierung zur Anpassung des von oben auf den Streugutfächer wirkenden Fahrtwinds an unterschiedliche Fahrgeschwindigkeiten und auszutragende Streustoffarten ist sehr komplex.

Aus der JP 2006 161 471 A ist es bekannt, den Streuteller vor etwaigem Fahrtwind unterhalb der Ladefläche mittels vertikalen Leitplatten zu schützen, welche den Fahrtwind nach oben umleiten und über den Streuteller hereingleiten

Aufgabe der vorliegenden Erfindung ist es daher, Maßnahmen vorzuschlagen, um die sich auf die Homogenität des Streubildes nachteilig auswirkenden Verwirbelungs- und Verwehungseffekte, welche aufgrund des Fahrtwinds im Nachlauf eines Streufahrzeuges auftreten, möglichst weitgehend auszuschalten.

Diese Aufgabe wird durch ein Streugerät mit den Merkmalen des Anspruchs 1 sowie durch ein damit ausgestattetes Winterdienst-Streufahrzeug gelöst. In davon abhängigen Ansprüchen sind vorteilhafte Ausgestaltungen und Weiterbildungen der Erfindung angegeben.

Eine erste Maßnahme zur Verminderung der Verwirbelungs- und Verwehungseffekte besteht darin, Fahrtwindleitflächen an dem in Fahrtrichtung hinteren Ende des Streugutbehälters vorzusehen, wobei die Fahrtwindleitflächen rechts und links des Streugutbehälters jeweils mindestens ein seitliches Leitelement umfassen, welche derart angeordnet sind, dass sie seitlichen Fahrtwind erfassen, der von ihren abströmseitigen Enden nach hinten, d. h. entgegen der Fahrtrichtung, abströmen kann.

Der seitliche Fahrtwind wird somit nicht nach unten auf den Streufächer geleitet, sondern die seitlichen Leitelemente haben vornehmlich die Funktion, den seitlichen Fahrtwind in Teilströme zu zerlegen. Versuche haben ergeben, dass sich auf diese Weise die balligen Strukturen der Nachlaufverwirbelungen zumindest deutlich reduzieren lassen, wodurch es möglich wird, die Homogenität des ausgestreuten Streubildes trotz erhöhter Fahrgeschwindigkeit in etwa gleich zu halten.

Vorzugsweise lenken die seitlichen Leitelemente dabei den seitlichen Fahrtwind zur Streugerät- bzw. Fahrzeugmitte hin ab. Dazu können sie flügelartig ausgebildet sein. Indem der seitliche Fahrtwind zur Mitte hin in den Nachlauf des Streufahrzeugs abgelenkt wird, lässt sich die Breite des Totwasserbereichs in der Luftströmung hinter dem Fahrzeug und im Ergebnis die Größe und Energie der Wirbelballen deutlich reduzieren.

Zumindest im Falle der den seitlichen Fahrtwind zur Mitte hin ablenkenden Leitflügel ist es zweckmäßig, diese lediglich oberhalb des Streutellers und vorzugsweise bis zum Streuteller hinunter reichend auszubilden, da der zur Mitte hin abgelenkte seitliche Fahrtwind ansonsten unmittelbar den vom Streuteller ausgestreuten Streufächer beeinflusst. Im Falle ebener seitlicher Leitelemente ist es dagegen durchaus zweckmäßig, diese möglichst tief bis zum oder unter den Streuteller auszudehnen und auch möglichst lang hinter das Fahrzeug zu erstrecken, um im Nachlauf eine möglichst wenig turbulente und erst spät verwirbelnde Strömung zu erzielen.

Gemäß einer zweiten Maßnahme, die mit der ersten Maßnahme vorteilhaft kombiniert werden kann, wird das Streugerät mit einer Einrichtung ausgestattet, mittels der eine zur Streutellerrotationsebene im Wesentlichen parallele Luftströmung erzeugbar ist. Diese Luftströmung wird vorzugsweise unmittelbar über, kann aber zusätzlich oder alternativ auch unter dem Streuteller erzeugt werden. Sie schützt den Streugutfächer insbesondere vor von oben wirkenden, aber auch von seitlich wirkenden Luftströmungen. Im Falle einer unter dem Streuteller parallel zur Streutellerrotationsebene erzeugten Luftströmung ist zu berücksichtigen, dass sich dies auch auf das Streubild auswirken kann, da der Streustoff mit der erzeugten Luftströmung entsprechend weiter getragen wird, bevor er auf den Fahrbahnbelag trifft.

Es gibt unterschiedlichste Varianten, diese zur Streutellerrotationsebene parallele Luftströmung zu erzeugen. Dabei ist es vorteilhaft, wenn die parallele Luftströmung als luftfächerartiges Strömungsfeld ausgebildet wird, so dass der Streustofffächer von einem Luftfächer umgeben ist.

Gemäß einer ersten Variante wird zur Erzeugung der zur Streutellerrotationsebene im Wesentlichen parallelen Luftströmung ein im Wesentlichen horizontales Leitelement, beispielsweise ein Leitblech, über dem Streuteller angeordnet. Zusätzlich (oder ggf. auch nur) kann ein solches horizontales Leitelement auch unter dem Streuteller vorgesehen sein, wobei ein unter dem Streuteller angeordnetes Leitelement nur vergleichsweise geringe Abmessungen aufweisen kann, um eine Kollision mit dem vom Streuteller abgeschleuderten Streugutfächer zu vermeiden. Das obere Leitelement kann dagegen großflächig ausgebildet sein und sich weit nach hinten über den Streuteller erstrecken. Beispielsweise kann das horizontale Leitelement als Halbkreis oder Halbellipse mit einem der Fahrzeugbreite oder der Streugutbehälterbreite entsprechenden Durchmesser ausgebildet sein und sich vom Fahrzeugende horizontal nach hinten erstrecken.

Mittels des horizontalen Leitelements wird verhindert, dass von oben bzw. von unten auf den Streuteller gerichtete Luftströme den Streugutfächer erfassen. Stattdessen werden derartige Luftströme im Wesentlichen horizontal über das Leitelement abgeleitet. Dadurch ergibt sich eine zur Streutellerrotationsebene im Wesentlichen parallele Luftströmung über bzw. unter dem Streuteller.

Auf der vom Streuteller abgewandten Seite des im Wesentlichen horizontalen Leitelements, also auf der die im Wesentlichen parallele Luftströmung erzeugenden Oberfläche des Leitelements, sind vorzugsweise Dissipationselemente vorgesehen, welche die im Wesentlichen parallele Luftströmung in Teilströme zerlegt. Dadurch werden Strömungsstrukturen, die in einer Richtung quer zur Hauptströmungsrichtung wirken, unterbrochen. Hierdurch kann die Nachlaufströmung in eine Vielzahl kleiner Wirbelzöpfe zerlegt werden, die vergleichsweise schnell zerfallen und das Streubild somit weniger beeinflussen. Vorteilhafterweise sind diese Dissipationselemente in etwa radial ausgerichtet, so dass das Strömungsfeld aufgefächert wird und der Streugutfächer von einem Strömungsfächer umgeben ist.

Im Zusammenhang mit dem oder den horizontalen Leitelementen über bzw. unter dem Streuteller ist es sinnvoll, zusätzlich als Fahrtwindleitfläche mindestens ein oberes Leitelement vorzusehen, wie es aus der DE 33 25 940 C1 grundsätzlich bekannt ist und das dazu dient, Fahrtwind insbesondere von oberhalb des Fahrzeugs bzw. Streugutbehälters nach unten zu dem horizontalen Leitelement zu leiten. Die so umgeleitete obere Fahrtwindströmung trifft dann annähernd senkrecht auf das horizontale Leitelement, vorzugsweise mit einer geringen Komponente entgegen der Fahrtrichtung, so dass sie automatisch in eine horizontale und damit zur Streutellerrotationsebene parallele Richtung umgeleitet wird. Je senkrechter die umgeleitete obere Fahrtwindströmung ist, desto stärker ist der Staupunkteffekt auf dem horizontalen Leitelement und desto gleichmäßiger wird diese Strömung von dem horizontalen Leitelement in radialer Richtung umgeleitet, so dass sich automatisch ein fächerartiges Strömungsfeld einstellt.

Das obere Leitelement kann mit den zuvor beschriebenen seitlichen Leitelementen kombiniert werden, wobei es vorteilhaft sein kann, die seitlichen Leitelemente zumindest auf Höhe des horizontalen Leitelements nicht als Leitflügel sondern eben auszubilden, um das fächerartige Strömungsfeld der von dem horizontalen Leitelement erzeugten parallelen Luftströmung nicht negativ zu beeinflussen.

Zumindest ein Teil des oberen Fahrtwinds kann auch bis unter den Streuteller geleitet werden, um dort eine zur Streutellerrotationsebene im Wesentlichen parallele Luftströmung zu erzeugen.

Das obere Leitelement kann beispielsweise rohrartig ausgebildet sein, so dass der obere Fahrtwind durch das obere Leitelement hindurchgeleitet wird, oder muschelartig, wie es beispielsweise aus der DE 3325940 C1 bekannt ist. Durch einen im Vergleich zum Eintrittsquerschnitt verkleinerten Austrittsquerschnitt kann die Wirkung des oberen Leitelements verstärkt werden.

Gemäß einer bevorzugten Ausgestaltung dieser Variante kann im Bereich des oberen Leitelements eine Sole-Zuleitung zum Zuführen von Sole in den von dem oberen Leitelement geleiteten oberen Fahrtwind vorgesehen sein. Vergleichbar den Vorrichtungen zur Enteisung von Flugzeugtragflächen vor dem Start trifft die eingesprühte Sole bei entsprechender Tröpfchengrößenverteilung von oben auf das horizontale Leitelement auf und wandert auf dem Leitelement als Flüssigkeitsfilm überwiegend zur Hinterkante des Leitelements. Dadurch wird eine Vereisung des horizontalen Leitelements verhindert.

Zur Verstärkung der parallelen Luftströmung relativ zu dem horizontalen Leitelement kann anstelle des oberen Leitelements auch eine beliebige Einrichtung zum aktiven Erzeugen eines Luftstroms vorgesehen sein, beispielsweise mit Hilfe eines Gebläses, einer Turbine oder dergleichen.

Gemäß einer zweiten Variante ist vorgesehen, die zur Streutellerrotationsebene im Wesentlichen parallele Luftströmung mittels mindestens einer Düse zu erzeugen, welche in Fahrtrichtung vor dem Streuteller in Höhe des Streutellers oder alternativ darüber und/oder darunter angeordnet ist. Diese Düse kann beispielsweise Fahrtwind von unter dem Fahrzeug ansaugen und beschleunigen und als den Streugutfächer schützende Luftströmung über und/oder unter den Streugutfächer blasen. Besonders geeignet ist eine Strömungseinrichtung entsprechend der Geometrie einer Lavaldüse, deren Öffnung mit großem Querschnitt in Fahrtrichtung liegt, um bodennahen Fahrtwind zu erfassen, und dessen kleinere Austrittsöffnung entgegen der Fahrtrichtung liegt, wobei der Querschnitt der Düse von der Eintritts- zur Austrittsöffnung ein Minimum durchläuft.

Die vorbeschriebene Erfindung kann vorteilhaft weitergebildet werden, indem als weitere Fahrtwindleitfläche mindestens ein vertikales Leitelement vorgesehen ist, welches in etwa mittig zum Streugutbehälter angeordnet und in Fahrtrichtung ausgerichtet ist. Das vertikale Leitelement kann beispielsweise auf der dem Streuteller abgewandten Oberfläche des horizontalen Leitelements angeordnet sein. Insbesondere kann sich das vertikale Leitelement in Fahrtrichtung bis weit hinter den Streuteller und über das horizontale Leitelement hinaus erstrecken. Mittels des vertikalen Leitelements lässt sich das Strömungsfeld hinter dem Fahrzeug stabilisieren und eine ausgeprägte Wirbelstraße vermeiden.

Um zu verhindern, dass die Fahrtwindleitflächen, seien es die seitlichen Leitelemente, das obere Leitelement, das vertikale Leitelement oder das horizontale Leitelement, vereisen, sind ein oder mehrere dieser Fahrtwindleitflächen beheizbar. Dazu können die Fahrtwindleitflächen als Hohlkörper ausgebildet sein, so dass sie von innen beheizbar sind. Insbesondere kann der Hohlkörper mit einem warmen Medium durchströmt werden, wobei als warmes Medium vorzugsweise die Abgase des Winterdienstfahrzeugs genutzt werden. Dazu lässt sich der Hohlkörper direkt oder indirekt an die Abgaseinrichtung eines Winterdienstfahrzeugs anschließen.

Eine weitere Möglichkeit zur Vermeidung der Eisablagerung besteht darin, die Hohlräume in Intervallen mit Luftdruck aus der Bremsanlage zu beaufschlagen. Dadurch dehnt sich die Oberfläche aus, so dass Eisablagerungen abplatzen. Zu diesem Zweck sind die Leitelemente aus einem flexiblen Material, z. B. Kunststoff, ausgebildet.

Nachfolgend wird die Erfindung beispielhaft anhand der begleitenden Zeichnungen erläutert. Darin zeigen:
- Fig. 1: ein Winterdienst-Streufahrzeug in Draufsicht mit einem Streugerät gemäß einem ersten Ausführungsbeispiel der Erfindung,
- Fig. 2: ein Winterdienst-Streufahrzeug in Seitenansicht mit einem Streugerät gemäß einem zweiten Ausführungsbeispiel der Erfindung und
- Fig. 3: ein Winterdienst-Streufahrzeug in perspektivischer Ansicht zur Veranschaulichung einer Variante des zweiten Ausführungsbeispiels aus Fig. 2.

Fig. 1 zeigt ein Streufahrzeug 1 gemäß einem ersten Ausführungsbeispiel in Draufsicht. Auf einer Ladefläche 2 ist ein Streugutbehälter 3 für die Speicherung von Streugut 4 montiert. Links und rechts vom Fahrzeugende 5 sind im Wesentlichen vertikal verlaufende seitliche Leitelemente 6 angebracht. Im dargestellten Ausführungsbeispiel sind die seitlichen Leitelemente 6 als Leitflügel ausgebildet, um seitlichen Fahrtwind 7 von den Flanken 8 des Streufahrzeugs 1 in den Nachlauf 9 zu lenken. Die seitlichen Leitelemente 6 können gemeinsam oder einzeln verstellbar ausgeführt sein, um die Abschöpfhöhe zu variieren und somit auch eine Anpassung an die Seitenwindsituation vornehmen zu können.

Die Leitflügel 6 sind als Hohlkörper ausgeführt und sind an eine Abgaseinrichtung des Winterdienstfahrzeugs angeschlossen (nicht dargestellt), um die Leitflügel 6 zur Vermeidung von Vereisungen mit einem warmen Medium zu durchströmen. Alternativ können die Hohlkörper auch mit Druckluft beaufschlagt werden, der z. B. kurzzeitig aus der Bremsanlage abgezweigt wird. Indem die Hohlkörper z. B. aus einem Kunststoff gefertigt sind, führt die Druckluftbeaufschlagung zu einer Ausdehnung des Hohlkörperprofils und so zu einem Abplatzen von Vereisungen.

Zusätzlich zu den seitlichen Leitelementen 6 ist bei der dargestellten Variante dieses Ausführungsbeispiels oberhalb eines Streutellers 10 ein weitgehend horizontales Leitelement 11 in Form eines Leitblechs installiert. Dadurch wird das Strömungsfeld 12 oberhalb des horizontalen Leitblechs 11 von einem von dem Streuteller 10 abgeschleuderten Streugutfächer unterhalb des horizontalen Leitblechs 11 in einem bezüglich der Leitblechabmessung - aber nicht bezüglich der Leitblechwirkung- kurzen Abschnitt abgekoppelt. Das von der Hinterkante 14 des horizontalen Leitblechs 11 abströmende Strömungsfeld 12 ist im Wesentlichen parallel zur Rotationsebene des Streutellers 10 und dementsprechend im Wesentlichen parallel zu dem vom Streuteller 10 abgeschleuderten Streugutfächer. Mittels Leitflächen, z. B. in Gestalt keilförmiger Dissipationselemente 15, an der Hinterkante 14 des horizontalen Leitblechs 11 wird dem vom horizontalen Leitblech 11 abströmenden Strömungsfeld 12 einerseits ebenfalls eine fächerartige Struktur verliehen und andererseits wird das Strömungsfeld 12 in Teilströme 13 zerlegt, wodurch der Luftfächer stabilisiert und seine Fernwirkung verbessert wird.

Zur Stabilisierung des Strömungsfeldes 12 im Nachlauf 9 des Fahrzeugs 1 ist des Weiteren über dem horizontalen Leitblech 11 ein vertikales Leitelement 16 installiert, welches als ebenes Leitblech ausgebildet ist und sich vom rückwärtigen Ende des Streugutbehälters 3 bis über das rückwärtige Ende des horizontalen Leitblechs 11 hinaus erstreckt. Im dargestellten Ausführungsbeispiel liegt das vertikale Leitblech 16 mittig zum Fahrzeug 1 und erstreckt sich parallel zur Fahrzeuglängsrichtung. Die exakte Lage und Ausgestaltung des vertikalen Leitblechs 16 hängt jedoch auch von der Lage und Gestaltung der übrigen Streugerätekomponenten, insbesondere der Lage des zum Streuteller 10 führenden Fallrohrs 17 ab. Lage und Gestalt von Streuteller 10 und Fallrohr 17 sind in Fig. 1 daher nur schematisch dargestellt.

Fig. 2 zeigt ein zweites Ausführungsbeispiel, welches ebenfalls das horizontale Leitblech 11 mit den aufgesetzten keilförmigen Dissipationselementen 15 zur Aufteilung des Strömungsfeldes in Teilströmungen 13 umfasst. Am Fahrzeugende 5 ist oberhalb des Streugutbehälters 3 ein um eine Schwenkachse 18 verschwenkbares oberes Leitelement 19 vorgesehen, das ähnlich den vorbeschriebenen Leitflügeln 6 als Leitflügel ausgeführt ist, um oberen Fahrtwind 20 nach unten auf das horizontale Leitblech 11 zu leiten. Der umgeleitete Fahrtwind 20' prallt von oben auf das horizontale Leitblech 11 und strömt von dort in radialer Richtung weg zur Hinterkante 14 des horizontalen Leitblechs 11. Zwischen dem umgeleiteten Fahrtwind 20' und dem Fahrzeugende 5 bildet sich eine Totwasserzone aus.

Im Bereich des oberen Leitflügels 19 endet eine nicht-dargestellte Sole-Zuleitung in einer Sole-Düse 24, mittels der Sole in den von dem oberen Leitflügel 19 erfassten oberen Fahrtwind 20 eingedüst wird, um das horizontale Leitblech 11 vor Vereisung zu schützen.

Der obere Leitflügel 19 ist wiederum hohl ausgebildet, um ihn in nichtdargestellter Weise mittels eines warmen Mediums durchströmen und gegen Vereisung schützen zu können, insbesondere bei Durchströmung mit Abgasen des Streufahrzeugs 1.

Die Schwenkachse 18 dient vornehmlich dazu, den oberen Leitflügel 19 vom Streugutbehälter 3 nach hinten wegschwenken zu können, um den Streugutbehälter 3 beispielsweise neu befüllen oder von der Ladefläche 2 abnehmen zu können. Allerdings erlaubt diese schwenkbare Anordnung auch eine relativ einfache Variation der Strömungsrichtung oberhalb des Leitblechs 11, was zur Anpassung an die Streubedingung vorteilhaft sein kann. Die Verbindungsstreben zwischen der Schwenkachse 18 und dem Leitflügel 19 können als seitliche Leitflügel ausgeführt sein.

Die seitlichen Leitelemente 6 sind bei diesem Ausführungsbeispiel nicht als Leitflügel sondern als ebene Leitelemente, beispielsweise in Form von Leitblechen, ausgeführt, welche hier vorzugsweise fluchtend zur Fahrzeugflanke 8 ausgerichtet sind und sich bis hinunter zum horizontalen Leitblech 11 erstrecken. Die seitlichen Leitbleche 6 dienen hier somit nicht zur Abschöpfung des Fahrtwinds, sondern schützen den umgeleiteten Fahrtwind 20' und den Streustofffächer vor seitlichen Einflüssen, indem der seitliche Fahrtwind 7 mittels der seitlichen Leitbleche 6 in Teilströme zerlegt wird.

Im Ergebnis wird durch die Kombination des horizontalen Leitblechs 11 mit dem oberen Leitflügel 19 das in die Teilströme 13 zerlegte Strömungsfeld 12 deutlich verstärkt, so dass sich eine den Streugutfächer schützende, dazu im Wesentlichen parallele fächerartige Strömung einstellt.

Fig. 3 zeigt eine Variante des oberen Leitelements, welches hier nicht als Leitflügel 19 sondern als Leitrohr 21 ausgebildet ist. Im Übrigen unterscheidet sich das in Fig. 3 perspektivisch dargestellte Streufahrzeug nicht von dem in Fig. 2 dargestellten Streufahrzeug, auch wenn in Fig. 3 auf die Darstellung der übrigen Komponenten des Streugeräts verzichtet wurde.

In Fig. 2 ist noch eine zweite Variante zur Erzeugung einer zur Rotationsebene des Streutellers 10 im Wesentlichen parallelen Strömung dargestellt. Dementsprechend ist unterhalb der Ladefläche 2 eine nach Art einer Lavaldüse ausgebildete Düse 22 vorgesehen, welche mit ihrer in Fahrtrichtung weisenden großen Eintrittsöffnung bodennahen Fahrtwind 23 erfasst und durch ihre Verengung hindurch zur kleineren Austrittsöffnung leitet, von wo sie den Streuteller 10 im Wesentlichen in horizontaler Richtung umströmt, um auf diese Weise eine schützende Luftströmung um den Streugutfächer zu legen. Alternativ kann die Düse 22 unterhalb und/oder insbesondere oberhalb des Streutellers 10 positioniert werden. Sie kann, muss aber nicht, mit den vorbeschriebenen Komponenten des Streugeräts, also insbesondere dem horizontalen Leitelement 11, den oberen Leitelementen 19, 21 und/oder den seitlichen Leitelementen 6 kombiniert werden.

## Patentansprüche

1. Streufahrzeug (1), umfassend ein Streugerät mit einem Streugutbehälter (3) und einer Streuvorrichtung (10, 17), die einen um eine im Wesentlichen vertikale Achse rotierenden Streuteller (10) zum fächerartigen Ausstreuen von Streugut (4) aus dem Streugutbehälter (3) besitzt, und Fahrtwindleitflächen (6, 11, 19, 21) an dem in Fahrtrichtung hinteren Ende (5) des Streufahrzeugs (1) oder Streugutbehälters (3), um Fahrwind von seitlich neben (7) und gegebenenfalls über (20) dem Streugutbehälter (3) zu erfassen, **dadurch gekennzeichnet, dass** Fahrtwindleitflächen rechts und links des Streugutbehälters (3) vorgesehen sind, die jeweils mindestens ein seitliches Leitelement (6) umfassen, wobei die seitlichen Leitelemente (6) derart angeordnet sind, dass seitlicher Fahrtwind (7) in Teilströme zerlegt wird und vom abströmseitigen Ende des jeweiligen Leitelements (6) nicht nach unten auf das von dem Streuteller (10) fächerartig ausgestreute Streugut sondern nach hinten abströmen kann.

2. Streufahrzeug nach Anspruch 1, **dadurch gekennzeichnet, dass** die seitlichen Leitelemente (6) seitlichen Fahrtwind (7) zur Mitte des Streugeräts hin ablenken.

3. Streufahrzeug nach Anspruch 1 oder 2, **dadurch gekennzeichnet, dass** die seitlichen Leitelemente (6) oberhalb des Streutellers (10) angeordnet sind.

4. Streufahrzeug nach einem der Ansprüche 1 bis 3, **gekennzeichnet durch** eine Einrichtung zum Erzeugen einer zur Streutellerrotationsebene im Wesentlichen parallelen Luftströmung (12) über und/oder unter, vorzugsweise zumindest über, dem Streuteller (10).

5. Streufahrzeug nach Anspruch 4, **dadurch gekennzeichnet, dass** die Einrichtung zum Erzeugen der zur Streutellerrotationsebene im Wesentlichen parallelen Luftströmung ein im Wesentlichen horizontales Leitelement (11) über bzw. unter dem Streuteller (10) umfasst, welches von oben bzw. von unten auf den Streuteller gerichtete Luftströme vom Streuteller fernhält.

6. Streufahrzeug nach Anspruch 5, **dadurch gekennzeichnet, dass** auf der vom Streuteller (10) abgewandten Seite des im Wesentlichen horizontalen Leitelements (11) Dissipationselemente (15) vorgesehen sind, welche die im Wesentlichen parallele Luftströmung (12) in Teilströme (13) zerlegen.

7. Streufahrzeug nach einem der Ansprüche 4 bis 6, **dadurch gekennzeichnet, dass** die Einrichtung zum Erzeugen der zur Streutellerrotationsebene im Wesentlichen parallelen Luftströmung eingerichtet ist, um die zu erzeugende im Wesentlichen parallele Luftströmung als luftfächerartiges Strömungsfeld auszubilden.

8. Streufahrzeug nach Anspruch 7 mit Anspruch 5, **dadurch gekennzeichnet, dass** die Fahrtwindleitflächen mindestens ein oberes Leitelement (19; 21) umfassen, welches oberen Fahrtwind von über dem Streugutbehälter (3) nach unten zu dem im Wesentlichen horizontalen Leitelement (11) leitet.

9. Streufahrzeug nach Anspruch 8, **dadurch gekennzeichnet, dass** das obere Leitelement (19; 21) den oberen Fahrtwind von oben auf das über dem Streuteller (10) angeordnete, im Wesentlichen horizontale Leitelement (11) leitet.

10. Streufahrzeug nach Anspruch 8 oder 9, **dadurch gekennzeichnet, dass** das obere Leitelement (21) rohrartig derart ausgebildet ist, dass der obere Fahrtwind (20) durch das Obere Leitelement (21) hindurchgeleitet wird.

11. Streufahrzeug nach einem der Ansprüche 8 bis 10, **gekennzeichnet durch** eine Sole-Zuleitung im Bereich des oberen Leitelements (19) zum Zuführen von Sole in den vom oberen Leitelement (19) umgelenkten oberen Fahrtwind (20; 20').

12. Streufahrzeug nach einem der Ansprüche 4 bis 11, **dadurch gekennzeichnet, dass** die Einrichtung zum Erzeugen der zur Streutellerrotationsebene im Wesentlichen parallelen Luftströmung mindestens eine Düse (22) umfasst, welche in Fahrtrichtung vor dem Streuteller (10) in Höhe des Streutellers oder alternativ darüber und/oder darunter angeordnet ist und zumindest einen Teil der parallelen Luftströmung erzeugt.

13. Streufahrzeug nach Anspruch 12, **dadurch gekennzeichnet, dass** die Düse (22) eine Eintrittsöffnung in Fahrtrichtung mit einem ersten Querschnitt für den Eintritt bodennahen Fahrtwinds (23) und eine Austrittsöffnung entgegen der Fahrtrichtung mit einem demgegenüber kleineren zweiten Querschnitt umfasst, wobei der Querschnitt der Düse (22) von der Eintritts- zur Austrittsöffnung ein Minimum durchläuft.

14. Streufahrzeug nach einem der Ansprüche 1 bis 13, **dadurch gekennzeichnet, dass** die Fahrtwindleitflächen mindestens ein vertikales Leitelement (16) umfassen, welches mittig zum Streugutbehälter (3) angeordnet und in Fahrtrichtung ausgerichtet ist.

15. Streufahrzeug nach Anspruch 14, **dadurch gekennzeichnet, dass** sich das vertikale Leitelement (16) in Fahrtrichtung gesehen bis hinter den Streuteller und, soweit abhängig von Anspruch 5, vorzugsweise über das horizontale Leitelement (11) hinaus erstreckt.

16. Streufahrzeug nach einem der Ansprüche 1 bis 15, **dadurch gekennzeichnet, dass** ein oder mehrere der Fahrtwindleitflächen beheizbar sind.

17. Streufahrzeug nach einem der Ansprüche 1 bis 16, **dadurch gekennzeichnet, dass** ein oder mehrere Fahrtwindleitflächen als Hohlkörper augebildet sind.

18. Streufahrzeug nach Anspruch 17, **dadurch gekennzeichnet, dass** der Hohlkörper mit einem warmen Medium durchströmbar ist.

19. Streufahrzeug nach Anspruch 18, **dadurch gekennzeichnet, dass** der Hohlkörper eingerichtet ist, mit der Abgaseinrichtung des Streufahrzeugs gekoppelt zu werden, um Abgas durch den Hohlkörper hindurch zu strömen.

20. Streufahrzeug nach einem der Ansprüche 17 bis 19, **dadurch gekennzeichnet, dass** der Hohlkörper zumindest in einem Abschnitt aus einem flexiblen Material, insbesondere Kunststoff, gefertigt ist und einen Druckluftanschluss umfasst, um Druckluft in den Hohlkörper einleiten zu können.

21. Streufahrzeug nach einem der Ansprüche 1 bis 20, **dadurch gekennzeichnet, dass** es ein Winterdienstfahrzeug ist.

## Claims

1. A gritting vehicle (1), comprising a gritting device with a grit material container (3) and a spreading apparatus (10, 17) having a spreading disk (10) rotating around an essentially vertical axis for spreading grit material (4) from the grit material container (3) in the fashion of a fan, and head-wind guide surfaces (6, 11, 19, 21) at the back end (5) in the direction of travel of the gritting vehicle (1) or of the grit material container (3), in order to catch head wind from laterally beside (7) and, if applicable, above (20) the grit material container (3), **characterized in that** head-wind guide surfaces are provided to the right and left of the grit material container (3), which comprise in each case at least one lateral guide element (6), the lateral guide elements (6) being arranged in such a fashion that lateral head wind (7) is split into partial streams and from the outflow-side end of the respective guide element (6) cannot flow out downward to the grit material dispensed in the fashion of a fan by the spreading disk (10), but can flow out rearwards.

2. The gritting vehicle according to claim 1, **characterized in that** the lateral guide elements (6) deflect lateral head wind (7) to the middle of the gritting device.

3. The gritting vehicle according to claim 1 or 2, **characterized in that** the lateral guide elements (6) are arranged above the spreading disk (10).

4. The gritting vehicle according to any of claims 1 to 3, **characterized by** a device for generating an airflow (12) essentially parallel to the rotation plane of the spreading disk, above and/ or below, preferably at least above, the spreading disk (10).

5. The gritting vehicle according to claim 4, **characterized in that** the device for generating the airflow essentially parallel to the rotation plane of the spreading disk comprises an essentially horizontal guide element (11) above or below the spreading disk (10), which keeps airflows that are directed at the spreading disk from above or from below away from the spreading disk.

6. The gritting vehicle according to claim 5, **characterized in that** on the side facing away from the spreading disk (10) of the essentially horizontal guide element (11) dissipation elements (15) are provided, which split the essentially parallel airflow (12) into partial airflows (13).

7. The gritting vehicle according to any of claims 4 to 6, **characterized in that** the device for generating the airflow essentially parallel to the rotation plane of the spreading disk is adapted to forming the essentially parallel airflow to be generated as a flow field in the fashion of an air fan.

8. The gritting vehicle according to claim 7 with claim 5, **characterized in that** the head-wind guide surfaces comprise at least one upper guide element (19, 21) that guides upper head wind from above the grit material container (3) downward to the essentially horizontal guide element (11).

9. The gritting vehicle according to claim 8, **characterized in that** the upper guide element (19, 21) guides the upper head wind from above to the essentially horizontal guide element (11) arranged above the spreading disk (10).

10. The gritting vehicle according to claim 8 or 9, **characterized in that** the upper guide element (21) is configured tubularly in such a fashion that the upper head wind (20) is guided through the upper guide element (21).

11. The gritting vehicle according to any of claims 8 to 10, **characterized by** a brine supply tube in the area of the upper guide element (19) for feeding brine to the upper head wind (20, 20') that is diverted by the upper guide element (19).

12. The gritting vehicle according to any of claims 4 to 11, **characterized in that** the device for generating the airflow essentially parallel to the rotation plane of the spreading disk comprises at least one nozzle (22), which is arranged in the direction of travel in front of the spreading disk (10) at the level of the spreading disk or alternatively above and/ or below and generates at least a part of the parallel airflow.

13. The gritting vehicle according to claim 12, **characterized in that** the nozzle (22) has an inlet aperture in the direction of travel with a first diameter for taking in head wind (23) near the ground and an outlet aperture contrary to the direction of travel with a comparatively smaller diameter, the diameter of the nozzle (22) passing through a minimum from the inlet aperture to the outlet aperture.

14. The gritting vehicle according to any of claims 1 to 13, **characterized in that** the head-wind guide surfaces comprise at least one vertical guide element (16) that is arranged centrally to the grit material container (3) and oriented in the direction of travel.

15. The gritting vehicle according to claim 14, **characterized in that** the vertical guide element (16) viewed in the direction of travel extends beyond the spreading disk and, as far as dependent on claim 5, preferably beyond the horizontal guide element (11).

16. The gritting vehicle according to any of claims 1 to 15, **characterized in that** one or a plurality of the head-wind guide surfaces can be heated.

17. The gritting vehicle according to any of claims 1 to 16, **characterized in that** one or a plurality of head-wind guide surfaces are configured as a hollow piece.

18. The gritting vehicle according to claim 17, **characterized in that** a warm medium can flow through the hollow piece.

19. The gritting vehicle according to claim 18, **characterized in that** the hollow piece is adapted to being coupled with the exhaust device of the gritting vehicle, so as to stream exhaust gas through the hollow piece.

20. The gritting vehicle according to any of claims 17 to 19, **characterized in that** the hollow piece in at least one section is made of a flexible material, in particular plastic, and comprises a compressed air connection so that compressed air can be fed into the hollow piece.

21. The gritting vehicle according to any of claims 1 to 20, **characterized in that** it is a winter service vehicle.

## Revendications

1. Véhicule d'épandage (1) comprenant un appareil d'épandage avec un réservoir à matériau d'épandage (3) et un dispositif d'épandage (10, 17) comportant un disque d'épandage (10) tournant sur un axe essentiellement vertical pour répandre en éventail du matériau d'épandage (4) provenant du réservoir à matériau d'épandage (3), et des surfaces de guidage de vent relatif (6, 11, 19, 21) à l'extrémité arrière (5) dans le sens de la marche du véhicule d'épandage (1) ou du réservoir à matériau d'épandage (3) pour capter du vent relatif latéral d'à côté (7) et éventuellement d'au-dessus (20) du réservoir à matériau d'épandage (3), **caractérisé en ce que** des surfaces de guidage de vent relatif comprenant respectivement au moins un élément de guidage latéral (6) sont prévues à droite et à gauche du réservoir à matériau d'épandage (3), les éléments de guidage latéraux (6) étant disposés de telle façon que du vent relatif latéral (7) est fractionné en flux partiels et peut, à partir de l'extrémité de l'élément de guidage (6) respectif située du côté par lequel le flux s'écoule, s'écouler non pas vers le bas sur le matériau d'épandage répandu en éventail par le disque d'épandage (10), mais vers l'arrière.

2. Véhicule d'épandage selon la revendication 1, **caractérisé en ce que** les éléments de guidage latéraux (6) dévient du vent relatif latéral (7) vers le centre de l'appareil d'épandage.

3. Véhicule d'épandage selon la revendication 1 ou 2, **caractérisé en ce que** les éléments de guidage latéraux (6) sont disposés au-dessus du disque d'épandage (10).

4. Véhicule d'épandage selon une des revendications de 1 à 3, **caractérisé par** un appareillage destiné à générer un écoulement d'air (12) essentiellement parallèle au plan de rotation du disque d'épandage par-dessus et/ou par-dessous, de préférence au moins par-dessus le disque d'épandage (10).

5. Véhicule d'épandage selon la revendication 4, **caractérisé en ce que** l'appareillage destiné à générer l'écoulement d'air essentiellement parallèle au plan de rotation du disque d'épandage comprend au-dessus ou au-dessous du disque d'épandage (10) un élément de guidage (11) essentiellement horizontal qui tient à l'écart du disque d'épandage des flux d'air confluant par en haut ou par en bas sur le disque d'épandage.

6. Véhicule d'épandage selon la revendication 5, **caractérisé en ce que** des éléments de dissipation (15) sont prévus sur le côté opposé au disque d'épandage (10) de l'élément de guidage (11) essentiellement horizontal, ces éléments de dissipation fractionnant en flux partiels (13) l'écoulement d'air (12) essentiellement parallèle.

7. Véhicule d'épandage selon une des revendications de 4 à 6, **caractérisé en ce que** l'appareillage destiné à générer l'écoulement d'air essentiellement parallèle au plan de rotation du disque d'épandage est équipé pour transformer en champ d'écoulement en éventail l'écoulement d'air essentiellement parallèle devant être généré.

8. Véhicule d'épandage selon la revendication 7 avec la revendication 5, **caractérisé en ce que** les surfaces de guidage de vent relatif comprennent au moins un élément supérieur de guidage (19 ; 21) qui guide du vent relatif supérieur d'au-dessus du réservoir à matériau d'épandage (3) en direction du bas vers l'élément de guidage (11) essentiellement horizontal.

9. Véhicule d'épandage selon la revendication 8, **caractérisé en ce que** l'élément supérieur de guidage (19 ; 21) guide le vent relatif supérieur d'en haut vers l'élément de guidage (11) essentiellement horizontal disposé au-dessus du disque d'épandage (10).

10. Véhicule d'épandage selon la revendication 8 ou 9, **caractérisé en ce que** l'élément supérieur de guidage (21) est réalisé sous forme de tuyau de telle manière que le vent relatif supérieur (20) est guidé à travers l'élément supérieur de guidage (21).

11. Véhicule d'épandage selon une des revendications de 8 à 10, **caractérisé par** une conduite pour eau saline dans la zone de l'élément supérieur de guidage (19) pour introduire de l'eau saline dans le vent relatif supérieur (20 ; 20') dévié par l'élément supérieur de guidage (19).

12. Véhicule d'épandage selon une des revendications de 4 à 11, **caractérisé en ce que** l'appareillage destiné à générer l'écoulement d'air essentiellement parallèle au plan de rotation du disque d'épandage comprend au moins un gicleur (22) qui est disposé avant le disque d'épandage (10) dans le sens de la marche à hauteur du disque d'épandage ou bien, en tant qu'alternative, au-dessus et/ou au-dessous de ce dernier, et qui génère au moins une partie de l'écoulement d'air parallèle.

13. Véhicule d'épandage selon la revendication 12, **caractérisé en ce que** le gicleur (22) comprend un orifice d'entrée dans le sens de la marche avec une première section transversale pour l'entrée de vent relatif (23) près du sol, et un orifice de sortie dans le sens inverse à la marche avec une deuxième section transversale plus petite par rapport l'autre, la section transversale du gicleur (22) passant par un minimum entre l'orifice d'entrée et l'orifice de sortie.

14. Véhicule d'épandage selon une des revendications de 1 à 13, **caractérisé en ce que** les surfaces de guidage de vent relatif comprennent au moins un élément vertical de guidage (16) qui est disposé de manière centrée par rapport au réservoir à matériau d'épandage (3) et qui est orienté en direction de la marche.

15. Véhicule d'épandage selon la revendication 14, **caractérisé en ce que**, vu en direction de la marche, l'élément vertical de guidage (16) s'étend jusque derrière le disque d'épandage et, dans la mesure où il dépend de la revendication 5, s'étend de préférence au-delà de l'élément horizontal de guidage (11).

16. Véhicule d'épandage selon une des revendications de 1 à 15, **caractérisé en ce qu'**une ou plusieurs des surfaces de guidage de vent relatif peuvent être chauffées.

17. Véhicule d'épandage selon une des revendications de 1 à 16, **caractérisé en ce qu'**une ou plusieurs des surfaces de guidage de vent relatif sont réalisées sous forme de corps creux.

18. Véhicule d'épandage selon la revendication 17, **caractérisé en ce que** le corps creux peut être traversé par un fluide chaud.

19. Véhicule d'épandage selon la revendication 18, **caractérisé en ce que** le corps creux est équipé pour être couplé à l'appareillage de gaz d'échappement du véhicule d'épandage afin de faire passer du gaz d'échappement à travers le corps creux.

20. Véhicule d'épandage selon une des revendications de 17 à 19, **caractérisé en ce que**, au moins en un tronçon, le corps creux est fabriqué à partir d'un matériau flexible, notamment à partir de matière plastique, et comprend une prise d'air sur compresseur afin de pouvoir introduire de l'air comprimé dans le corps creux.

21. Véhicule d'épandage selon une des revendications de 1 à 20, **caractérisé en ce qu'**il est un véhicule de service d'hiver.
